# FASCICULE DE BREVET EUROPEEN

(11) **EP 0 610 168 B1**
(45) Date de publication et mention de la délivrance du brevet: **07.04.1999**
(21) Numéro de dépôt: 94870015.8
(22) Date de dépôt: 31.01.1994
(51) Int. Cl.: C10G 59/02, C10G 63/02

(54) **Procédé de production d'essences à haut indice d'octane**
Verfahren zur Herstellung von Benzin mit hoher Oktanzahl
Process for the production of high octane number gasolines

(30) Priorité: 02.02.1993 BE 9300104
(43) Date de publication de la demande: 10.08.1994
(73) Titulaire: FINA RESEARCH S.A., B-7181 Seneffe (Feluy) (BE)
(72) Inventeur: Belloir, Pierre, B-7090 Braine le Comte (BE); Romers, Eric, B-1950 Kraainem (BE); Lamotte, Christian, B-7181 Arquennes (BE); Grootjans, Jacques, B-3061 Leefdaal (BE)

(56) Documents cités:
- EP-A- 0 422 727
- US-A- 3 927 136
- US-A- 4 078 990
- US-A- 4 211 886
- US-A- 5 053 573

## Description

La présente invention se rapporte à un procédé pour améliorer le rendement en essences à haut indice d'octane. En particulier, la présente invention se rapporte à un procédé pour augmenter le rendement en essences à haut indice d'octane lors de l'étape de reforming du naphta.

Le reforming du naphta en vue d'améliorer la qualité des essences est un procédé bien connu. Le naphta est une fraction qui a sa température d'ébullition comprise entre 80 et 200°C et qui se compose essentiellement de paraffines, de naphtènes et d'aromatiques. La réaction la plus importante qui a lieu durant le reforming du naphta consiste en la déshydrocyclisation des paraffines en aromatiques. Il est connu que le reforming catalytique a tendance à augmenter le point final du réformat par rapport au naphta et à favoriser la formation de benzène. De plus, lorsqu'on travaille à de basses pressions (de l'ordre de 1MPa ou moins) et à haute sévérité, ce qui est souvent le cas, ces phénomènes sont d'autant plus marqués. Or, parmi les exigences relatives aux essences reformulées, l'homme de l'art sait que le point final du réformat doit être suffisamment bas et que la teneur en benzène doit être limitée

Le brevet US-A-3927136 décrit les caractéristiques du préambule de la revendication 1.

La Demanderesse a maintenant trouvé qu'il y avait moyen d'améliorer considérablement le rendement en essences à haut indice d'octane et à résoudre les problèmes évoqués ci-dessus.

La présente invention a pour but un procédé qui permette d'augmenter le rendement en essences à haut indice d'octane, à savoir la fraction intermédiaire provenant de l'étape de reforming du naphta.

Le procédé de la présente invention pour augmenter la fraction intermédiaire comprend les étapes qui consistent à :
a. Soumettre à un reforming catalytique une charge de naphta, par mise en contact avec un catalyseur de reforming catalytique, pour former trois fractions, une légère, une intermédiaire et une lourde;
b. Séparer les trois fractions lors d'une étape de séparation;
c. Mélanger au moins une partie de la fraction légère avec au moins une partie de la fraction lourde;
d. Soumettre le mélange issu du point c à une étape de transalkylation; et
e. Introduire à l'étape b l'effluent provenant de l'étape d et récupérer une fraction intermédiaire plus importante après cette étape b, caractérisé en ce que l'effluent récupéré de l'étape de reforming est introduit directement dans l'étape de séparation et en ce que la totalité de la fraction légère et de la fraction lourde est introduite à l'étape d.

La présente invention est également décrite à l'aide du dessin annexé, dans lequel la figure 1 représente un diagramme schématique du procédé de l'invention.

En se référant à la figure 1, on introduit par la conduite (11) une charge de naphta. Cette charge est soumise à une étape de reforming (2) lors de laquelle il y a mise en contact avec un catalyseur de reforming dans des conditions appropriées. L'effluent récupéré de l'étape de reforming par la conduite (21) est introduit dans l'étape de séparation (3) et séparé en trois fractions : la fraction légère (31), riche en benzène, et dont la température d'ébullition est généralement inférieure à 90°C, la fraction intermédiaire (32) dont la température d'ébullition est généralement comprise entre 90 et 180°C et la fraction lourde (33) dont la température d'ébullition est généralement supérieure à 180°C.

Les fractions lourdes et légères sont ensuite mélangées et introduites dans un réacteur de transalkylation (4) dans lequel il y a mise en contact avec un catalyseur de transalkylation dans des conditions appropriées. Cette étape de transalkylation peut être effectuée en mode ascendant ou descendant. L'effluent provenant de cette étape de transalkylation est envoyé par la conduite (41) dans la conduite (21) où il est mélangé avec l'effluent provenant du reforming catalytique. L'ensemble est envoyé à l'étape de séparation à l'issue de laquelle une fraction intermédiaire plus importante est récupérée.
Bien que ce ne soit pas indispensable au bon fonctionnement du procédé selon la présente invention, on préfère ajouter avant l'étape de transalkylation de l'hydrogène par la conduite (51), ce qui améliore généralement la stabilité du catalyseur notamment en diminuant la cokéfaction.
De même, les conduites (311) et (331) indiquées à la figure 1 ne sont pas utilisées.

Le reforming catalytique des hydrocarbures est bien connu de l'homme de l'art. L'objectif du reforming catalytique est la conversion sélective des hydrocarbures saturés en aromatiques. Ce procédé permet d'obtenir des essences à haut indice d'octane ainsi que des hydrocarbures aromatiques. De nombreuses réactions ont lieu lors du reforming catalytique, la principale étant la déshydrogénation. Les catalyseurs généralement utilisés sont à double fonction : un élément métallique permet de catalyser la déshydrogénation/hydrogénation et une fonction acide catalyse les réarrangements des hydrocarbures. Ces catalyseurs contiennent habituellement une petite quantité de platine hautement dispersé (de préférence moins de 1% en poids) supporté sur de l'alumine à haute surface spécifique (de l'ordre de 150-300m²/g) ; un deuxième métal tel que le rhénium est également souvent utilisé. Il arrive également que le catalyseur utilisé soit dispersé sur un support basique. Les conditions opératoires utilisées sont généralement une température comprise entre 400 et 550°C et une pression comprise entre 0,3 et 3,5 MPa. La réaction s'effectue en général dans des réacteurs à lits fixes ou mouvants.

Le brevet U.S 3,927,136 soumet un mélange d'une fraction légère et d'une partie des fractions lourdes à une étape de transalkylation.

La Demanderesse a trouvé d'une manière inattendue qu'en soumettant le mélange des fractions lourde et légère à une étape de transalkylation et en réintroduisant l'effluent résultant dans l'étape de séparation, on accroissait la quantité totale de fraction intermédiaire c'est-à-dire le rendement en essences à haut indice d'octane.

Bien que ce ne soit pas nécessaire pour effectuer le procédé selon la présente invention, on peut également introduire à l'étape c (étape de mélange de la fraction légère et de la fraction lourde) toute autre source de benzène dilué et/ou toute autre source de polyalkylbenzène.

Conformément à la présente invention, on peut utiliser toutes sortes de procédés de transalkylation de polyalkylbenzènes en monoalkylbenzènes. Ces procédés dans lesquels on fait réagir une charge comprenant du benzène et des polyalkylbenzènes dans un réacteur de transalkylation, en présence d'un catalyseur, pour former des monoalkylbenzènes sont bien connus de l'homme de l'art. De préférence, selon la présente invention, on utilisera un procédé semblable à celui décrit dans la demande de brevet WO89/12613 au nom de Lummus Crest Inc. qui est incorporé par référence. Ce brevet décrit un procédé de transalkylation d'une charge contenant au moins un polyalkylbenzène dans un réacteur en présence d'un catalyseur de transalkylation afin de produire au moins un monoalkylbenzène caractérisé en ce que la réaction s'effectue en présence d'hydrogène. Les rapports molaire hydrogène:groupes alkyls sont de préférence compris entre 1:10 et 1:1.

Conformément à la présente invention, on peut utiliser toutes sortes de catalyseurs de transalkylation. Parmi ceux-ci, on peut citer les catalyseurs à tamis moléculaire dopés avec des composés d'hydrogénation métalliques basés sur des métaux du groupe VIII du tableau périodique des éléments, tels que, en particulier, le nickel, le palladium et le platine. Les tamis moléculaires à larges pores seront particulièrement adaptés; on utilisera de préférence ceux ayant un indice de contrainte inférieur à 1. La définition de l'indice de contrainte et son calcul sont donnés à la colonne 5 du brevet US 4,211,886. On utilisera de préférence des catalyseurs de type mordénite, en particulier des catalyseurs de type mordénite légèrement déficients en aluminium et ayant un rapport molaire silice/alumine allant jusque 30, de préférence jusque 20. Parmi les catalyseurs de type mordénite qui peuvent être utilisés selon la présente invention, on peut également citer ceux décrits dans les brevets US 4,665,258 et US 4,723,048.

Un des avantages apporté grâce au procédé de la présente invention consiste en la valorisation de la fraction lourde issue de l'étape de reforming.

Un autre avantage du procédé de la présente invention consiste en ce qu'il permet de traiter des charges de naphta sans traitement préalable au reforming. En effet, il est connu de l'homme de l'art qu'afin de minimiser la quantité de fraction lourde après reforming, il est préférable de traiter la charge de naphta de départ en retirant les composés à hautes températures d'ébullition. Selon le procédé de la présente invention cette étape de prétraitement du naphta n'est plus nécessaire ce qui représente un avantage considérable.

Après l'étape de reforming, la fraction légère obtenue est riche en benzène. Dans l'art antérieur, cette fraction légère était incorporée dans les essences ce qui nécessitait bien souvent un traitement afin de limiter la teneur en benzène des essences. Cette étape supplémentaire n'est plus nécessaire selon le procédé de la présente invention car la teneur en benzène est automatiquement limitée suite à la conversion du benzène lors de l'étape de transalkylation.

Les exemples suivants sont donnés afin de mieux illustrer la présente invention, mais sans pour autant en limiter la portée.

### Exemple

Après avoir soumis une charge de naphta à une étape de reforming catalytique (les compositions respectives de la charge et de l'effluent sont indiquées au tableau 1) et après avoir procédé à la séparation par distillation des fractions légère, intermédiaire et lourde, on a mélangé la totalité des fractions légère et lourde. On a ajouté au mélange de l'hydrogène et on a introduit l'ensemble dans un réacteur de transalkylation.

Le catalyseur utilisé est à base de nickel (1,6% en poids) déposé sur une mordénite dont le rapport molaire silice/alumine est de 8,8. Ce catalyseur a été activé de la façon suivante : sous 6 MPa, avec un débit d'hydrogène, la température est montée progressivement à 200°C et maintenue 12 heures. Puis, la température est montée à 360°C et stabilisée 4 heures. Ensuite, le réacteur est refroidi à 200°C.

Les conditions opératoires de la transalkylation sont indiquées au tableau 2. La composition de l'effluent de transalkylation est également indiquée au tableau 2.

**TABLEAU 1**

| n PARAFFINES | CHARGE(%POIDS) | EFFLUENT(%POIDS) |
|---|---|---|
| 4 | 0 | 0,4 |
| 5 | 0 | 1,4 |
| 6 | 3,9 | 1,9 |
| 7 | 7,5 | 1,0 |
| 8 | 5,4 | 0,2 |
| 9 | 3,4 | 0 |
| 10 | 1,5 | 0 |
| 11 | 0 | 0 |
| total | 21,6 | 5,0 |

| i PARAFFINES | | |
|---|---|---|
| 4 | 0 | 0,2 |
| 5 | 0 | 0 |
| 6 | 2,0 | 4,5 |
| 7 | 8,2 | 4,1 |
| 8 | 9,5 | 0 |
| 9 | 4,9 | 0 |
| 10 | 2,2 | 0 |
| 11 | 1,0 | 0,1 |
| total | 27,6 | 8,8 |

| NAPHTENES | | |
|---|---|---|
| 4 | 0 | 0 |
| 5 | 0 | 2,3 |
| 6 | 6,0 | 0,6 |
| 7 | 11,9 | 0,2 |
| 8 | 10,8 | 0,5 |
| 9 | 7,2 | 0 |
| 60 | 0,9 | 0 |
| 11 | 0 | 0 |
| total | 36,8 | 3,6 |

| AROMATIQUES | | |
|---|---|---|
| 6 | 0,9 | 7,6 |
| 7 | 4,2 | 26,3 |
| 8 | 6,4 | 35,6 |
| 9 | 1,9 | 9,8 |
| 10 | 0,5 | 3,1 |
| 11 | 0 | 0,1 |
| total | 14,0 | 82,5 |
| | | |
| TOTAL | 100 | 100 |

**TABLEAU 2**

| | | | | | |
|---|---|---|---|---|---|
| Température (°C) | 331 | 340 | 350 | 360 | 359 |
| H2/polyalkylbenzene (rapport molaire) | 4,5 | 4,5 | 4,5 | 4,5 | 9,0 |
| Benzène/polyalkylbenzènes (rapport molaire) | 1,7 | 1,7 | 1,7 | 1,7 | 1,7 |
| | | | | | |
| Pression (MPa) | 6 | 6 | 6 | 6 | 6 |
| Vitesse linéaire (l/l h) | 2 | 2 | 2 | 2 | 1 |
| | | | | | |
| Durée (heures) | 48 | 72 | 96 | 120 | 144 |
| | | | | | |
| Conversion du benzène (en %molaire) | 26 | 27 | 30 | 38 | 48 |
| | | | | | |
| Composition (%poids) | | | | | |
| | | | | | |
| fraction légère | 71 | 70,6 | 68,7 | 68,9 | 57,8 |
| fraction intermédiaire | 14,8 | 17,3 | 20,5 | 21,6 | 36,0 |
| fraction lourde | 14,2 | 12,1 | 10,8 | 9,5 | 6,2 |

## Revendications

1. Procédé pour augmenter le rendement en essences à haut indice d'octane qui comprend les étapes qui consistent à :
a. Soumettre à un reforming catalytique une charge de naphta, par mise en contact avec un catalyseur de reforming catalytique, pour former trois fractions, une légère, une intermédiaire et une lourde;
b. Séparer les trois fractions lors d'une étape de séparation;
c. Mélanger au moins une partie de la fraction légère avec au moins une partie de la fraction lourde;
d. Soumettre le mélange issu du point c à une étape de transalkylation; et
e. Introduire à l'étape b l'effluent provenant de l'étape d et récupérer une fraction intermédiaire plus importante après cette étape b; caractérisé en ce que l'effluent récupéré de l'étape de reforming est introduit directement dans l'étape de séparation et en ce que la totalité de la fraction légère et de la fraction lourde est introduite à l'étape d.

2. Procédé selon la revendication 1 caractérisé en ce que l'étape de transalkylation se déroule en présence d'hydrogène.

3. Procédé selon l'une quelconque des revendications 1 et 2 caractérisé en ce que une source différente de benzène et/ou de polyalkylbenzène est ajoutée à l'étape c.

4. Procédé selon l'une quelconque des revendications 1 à 3 caractérisé en ce que l'étape de transalkylation se déroule en présence d'un catalyseur de transalkylation choisi parmi les tamis moléculaires à larges pores ayant un indice de contrainte inférieur à 1.

5. Procédé selon la revendication 4 caractérisé en ce que le catalyseur de transalkylation est une mordénite.

## Patentansprüche

1. Verfahren zum Erhöhen der Ausbeute von Kraftstoffen mit hohem Octanindex, welches die Stufen umfaßt, die bestehen aus
a. Aussetzen einer Naphthaladung einem katalytischen Reforming durch in Kontakt bringen mit einem Katalysator von katalytischem Reforming zum Bilden von drei Fraktionen, einer leichten, einer intermediären und einer schweren,
b. Trennen der drei Fraktionen während einer Trennungsstufe,
c. Mischen von mindestens einem Teil der leichten Fraktion mit mindestens einem Teil der schweren Fraktion,
d. Aussetzen der Mischung, abstammend von Punkt c, einer Transalkylierungsstufe und
e. Einführen des Ausflusses in die Stufe b, der aus der Stufe d stammt, und Gewinnen einer wichtigeren intermediären Fraktion nach dieser Stufe b, dadurch gekennzeichnet, daß der aus der Reformingstufe gewonnene Ausfluß direkt in die Trennungsstufe eingeführt wird, und dadurch, daß die Gesamtheit der leichten Fraktion und der schweren Fraktion in die Stufe d eingeführt wird.

2. Verfahren nach Anspruch 1, dadurch gekennzeichnet, daß die Transalkylierungsstufe sich in Gegenwart von Wasserstoff abspielt.

3. Verfahren nach einem der Ansprüche 1 und 2, dadurch gekennzeichnet, daß eine Quelle unterschiedlich von Benzol und/oder von Polyalkylbenzol in Stufe c hinzugegeben wird.

4. Verfahren nach einem der Ansprüche 1 bis 3, dadurch gekennzeichnet, daß sich die Transalkylierungsstufe in Gegenwart eines Transalkylierungskatalysators abspielt, ausgewählt unter den Molekülsieben mit großen Poren mit einem Spannungsindex unterhalb von 1.

5. Verfahren nach Anspruch 4, dadurch gekennzeichnet, daß der Transalkylierungskatalysator ein Mordenit ist.

## Claims

1. Process for improving the yield of high octane fuels, which comprises the following stages:
a. subjecting a naphtha charge to catalytic reforming by bringing it into contact with a catalytic reforming catalyst to form three fractions: one light, one intermediate and one heavy;
b. separating the three fractions in a separation stage;
c. mixing at least one part of the light fraction with at least one part of the heavy fraction;
d. subjecting the mixture formed from point c to a transalkylation stage; and
e. introducing to stage b the waste water from stage d and recovering a more substantial intermediate fraction after this stage b,
characterised in that the waste water recovered in the reforming stage is introduced directly into the separation stage, and that the whole of the light fraction and the heavy fraction is introduced to stage d.

2. Process according to Claim 1, characterised in that the transalkylation stage proceeds in the presence of hydrogen.

3. Process according to any one of Claims 1 and 2,
characterised in that a different source of benzene and/or polyalkyl benzene is added to stage c.

4. Process according to any one of Claims 1 to 3,
characterised in that the transalkylation stage proceeds in the presence of a transalkylation catalyst chosen from the large-pore molecular sieves having a stress index of less than 1.

5. Process according to Claim 4, characterised in that the transalkylation catalyst is a mordenite.
